# EUROPÄISCHE PATENTSCHRIFT

(11) **EP 3 044 506 B1**
(45) Veröffentlichungstag und Bekanntmachung des Hinweises auf die Patenterteilung: **09.05.2018**
(21) Anmeldenummer: 13752828.7
(22) Anmeldetag: 13.08.2013
(51) Int. Cl.: F21V 7/00, F21V 7/22, F21V 25/12, F21V 29/505, F21V 29/507, F21V 29/77, F21V 31/00, F21V 29/00, F21Y 103/10, F21Y 115/10, F21Y 103/33, F21Y 101/00

(54) **EXPLOSIONSGESCHÜTZTE LEUCHTE**
EXPLOSION-PROOF LUMINAIRE
LUMINAIRE ANTIDÉFLAGRANT

(43) Veröffentlichungstag der Anmeldung: 20.07.2016
(73) Patentinhaber: Eaton Intelligent Power Limited, Dublin 4 (IE)
(72) Erfinder: OTT, Toni, 69151 Neckargemünd (DE); BURMEISTER, Jens, 69412 Eberbach (DE)
(74) Vertreter: Eaton IP Group EMEA
(86) Internationale Anmeldenummer: PCT/EP2013/002431
(87) Internationale Veröffentlichungsnummer: WO 2015/021995

(56) Entgegenhaltungen:
- WO-A1-2012/105828
- DE-A1-102010 037 920
- US-A1- 2007 263 393
- US-A1- 2011 199 767

## Beschreibung

Die Erfindung betrifft eine explosionsgeschützte Leuchte mit einem Leuchtengehäuse, mit zumindest einer in dem Leuchtengehäuse angeordneten Lichtquelle, einer der Lichtquelle zugeordneten Reflexionseinrichtung zur Umlenkung von von der Lichtquelle abgegebenem Licht in Richtung einer Lichtaustrittsöffnung des Leuchtengehäuses und einer der Lichtquelle und/oder dem Leuchtengehäuse zugeordneten Kühleinrichtung.

Eine solche explosionsgeschützte Leuchte ist aus der DE 10 2011 017 161 bekannt. Bei dieser vorbekannten Leuchte ist eine separate Reflektionseinrichtung innerhalb des Leuchtengehäuses angeordnet, die sich aus mehreren linearen und gekrümmten Abschnitten zusammensetzt. Für diese Reflektionseinrichtung sind innerhalb des Leuchtengehäuses spezifische Halterungen ausgebildet. Weiterhin ist die Lichtquelle als Leiterplatte mit einer Anzahl von LEDs ausgebildet, die auf einem separaten Träger angeordnet ist. An diesem Träger ist ebenfalls separat zur eigentlichen Leuchte eine Kühleinrichtung ausgebildet.

Eine solche Leuchte ist explosionsgeschützt ausgebildet, wobei dieser Explosionsschutz insbesondere entsprechende Verbindungen von Teilen der Leuchte betrifft, welche Verbindungen zwischen dem Gehäuseinneren und der Umgebung der Leuchte ausgebildet sind.

WO 2012/105828 A1 beschreibt eine Leuchte mit den Merkmalen des Oberbegriffs des Patentanspruchs 1. LEDs als Lichtquellen sind auf einem Träger angeordnet, der Wärme zum metallischen Gehäuse der Leuchte leiten soll. Der Träger kann beispielsweise aus einem keramischen Material gebildet sein.

DE 10 2010 037 920 A beschreibt eine Leuchte mit einem Gehäuse, in dem eine Anzahl von Lichtquellen auf einem nach innen umgebogenen Befestigungselement angeordnet sind.

US 2011/199767 offenbart eine LED-Leuchte für Schaukästen mit einem LED-Montagebereich. Dieser dient als Kühlkörper, wobei dies ebenfalls im Hinblick auf eine Reflexionseinrichtung ausgesagt ist.

US 2007/263393 A1 beschreibt eine Leuchte mit einem Gehäuse sowie einer Anzahl von LEDs und einem Reflexionselement. Die LEDs sind auf einem wärmeleitfähigen Element angeordnet. Die Leuchte ist in einer Deckenöffnung angeordnet und weist kein weiter ausgebildetes Gehäuse auf.

Der Erfindung liegt die Aufgabe zugrunde, eine solche Leuchte dahingehend zu verbessern, dass diese unter Beibehaltung ihrer spezifischen Eigenschaften zur Kühlung und Reflektion des Lichts in Richtung Lichtaustrittsöffnung einfacher aufgebaut, einfacher herstellbar und insgesamt kompakt und preisgünstig ist.

Diese Aufgabe wird durch die Merkmale des Patentanspruchs 1 gelöst. Insbesondere zeichnet sich die erfindungsgemäße explosionsgeschützte Leuchte dadurch aus, dass eine Innenseite des Leuchtengehäuses zumindest stellenweise als Reflektionseinrichtung und die Kühleinrichtung einteilig mit dem Leuchtengehäuse ausgebildet ist. Auf diese Weise müssen keine separaten Einrichtungen in der Leuchte beziehungsweise in dem Leuchtengehäuse angeordnet werden, die beispielsweise eine Reflektionseinrichtung und eine Kühleinrichtung bilden. Im besonders bevorzugten Fall können beide Einrichtungen direkt durch das Leuchtengehäuse gebildet sein.

Um die Abdeckplatte nicht direkt am Leuchtengehäuse befestigen zu müssen, ist ein Abdeckplattenhalter der Lichtaustrittsöffnung zugeordnet, durch welchen die Abdeckplatte relativ zum Leuchtengehäuse insbesondere in der Zündschutzart Ex-d befestigbar ist. Auf diese Weise ist auch die Abdeckplatte separat und ohne Kontakt handhabbar, da sie mittels des Abdeckplattenhalters der Lichtaustrittsöffnung zuordbar und dort befestigbar ist.

Der Abdeckplattenhalter weist einen an eine Halteröffnung angrenzenden Auflegeflansch auf, auf den die Abdeckplatte auflegbar ist.

Die entsprechende Reflektionseinrichtung kann direkt durch die Innenseite des Leuchtengehäuses gebildet sein, wenn diese beispielsweise als polierte oder in anderer Weise reflektierende Oberfläche ausgebildet ist.

Es besteht allerdings auch die Möglichkeit, dass die Reflektionseinrichtung als Beschichtung der Innenseite ausgebildet ist. Eine solche Beschichtung kann direkt bei Herstellung des Leuchtengehäuses aufgebracht werden und ist direkt auf der Innenseite angeordnet.

Die Leuchte beziehungsweise das Leuchtengehäuse kann unterschiedliche Formen aufweisen, die je nach Einsatzgebiet der Leuchte auswählbar ist. In einem einfachen Ausführungsbeispiel kann es sich als zweckmäßig erweisen, wenn das Leuchtengehäuse im Wesentlichen halbzylinderförmig oder halbkugelförmig ausgebildet ist, wobei entlang des gekrümmten Halbzylinder-/Kugelmantels auf dessen Innenseite die Reflektionseinrichtung ausgebildet ist.

Es ist selbstverständlich auch möglich, dass nicht die gesamte Innenseite als Reflektionseinrichtung ausgebildet ist, sondern nur ein zur Umlenkung des von der Lichtquelle abgegebenen Lichts in Richtung Lichtaustrittsöffnung notwendiger Teil der Innenseite.

Um das Leuchtengehäuse in seinem Inneren und insbesondere auch dort angeordnete Teile, wie Lichtquelle oder dergleichen, vor Verschmutzung, oder dergleichen zu schützen, und gegebenenfalls innerhalb des Leuchtengehäuses keine separaten Teile für einen entsprechenden Explosionsschutz zu benötigen, ist die Lichtaustrittsfläche durch eine transluzente oder transparente Abdeckplatte bedeckt. Die Abdeckung mittels der Abdeckplatte kann in diesem Fall so erfolgen, dass die Verbindung zwischen Abdeckplatte und Leuchtengehäuse in einer entsprechenden Explosionsschutzart, beispielsweise Ex-d, ausgebildet ist.

Es sind verschiedene Arten von Lichtquellen in der erfindungsgemäßen explosionsgeschützten Leuchte verwendbar, wobei bevorzugt die Lichtquelle aus einer Mehrzahl von auf einer Leiterplatte angeordneter LEDs gebildet sein kann. Selbstverständlich ist auch die Anordnung mehrerer Leiterplatten mit entsprechenden LEDs möglich.

Eine einfache und effektive Anordnung für die Kühleinrichtung kann darin gesehen werden, wenn diese auf einer Außenseite des Leuchtengehäuses ausgebildet ist.

In diesem Zusammenhang kann es günstig sein, wenn eine solche Kühleinrichtung eine Anzahl von der Außenseite des Leuchtengehäuses nach außen abstehende Kühlrippen aufweist. Diese Kühlrippen können gleich beabstandet zueinander angeordnet sein und es ist ebenfalls möglich, dass die Dichte der Kühlrippen unterschiedlich ist, um beispielsweise insbesondere das Leuchtengehäuse im Bereich der Lichtquelle verstärkt zu kühlen.

Die Herstellung entsprechender Kühlrippen lässt sich dadurch vereinfachen, wenn diese gegebenenfalls dieselbe Höhe und/oder dieselbe Länge aufweisen. In der Regel können sich die Kühlrippen über die gesamte Länge des Leuchtengehäuses erstrecken.

Um insbesondere bei einem halbzylinderförmigen Leuchtengehäuse Öffnungen an dessen gegenüberliegenden Längsenden durch einfache Maßnahmen zu verschließen, können diese Öffnungen durch insbesondere lösbar am Leuchtengehäuse befestigte Endabdeckplatten abgedeckt sein. Auch in diesem Fall kann eine entsprechende Verbindung zwischen Abdeckplatten und Leuchtengehäuse in einer entsprechenden Schutzart ausgebildet sein, wie beispielsweise Ex-d.

Eine solche Zündschutzart wird auch als druckfeste Kapselung bezeichnet, bei der Teile, die eine explosionsfähige Atmosphäre zünden könnten, in einem Gehäuse angeordnet sind, das bei einer Explosion eines explosionsfähigen Gemisches im Inneren dem entsprechenden Explosionsdruck standhält. Dadurch wird eine Übertragung der Explosion auf die das Gehäuse umgebende explosionsfähige Atmosphäre vermieden.

D. h., es besteht zwar die Möglichkeit, dass in das Gehäuse eine explosionsfähige Atmosphäre eingedrungen ist, allerdings bei einer Explosion innerhalb des Gehäuses eine Übertragung der Explosion nach außen verhindert wird.

Um in diesem Zusammenhang bei einer Explosion den entsprechenden hohen Gasdruck abbauen zu können, der im Gehäuseinneren des druckfest gekapselten Gehäuses auftreten kann, ist ein solches Gehäuse in der Regel mit Spalten versehen. Ein entsprechender Spalt hat zwei Aufgaben. Zum einen dient er dem Abbau des Gasdruckes und weiterhin dient er zur Verminderung der Temperatur des Explosionsgases, sodass eine das druckfest gekapselte Gehäuse umgebende explosionsfähige Atmosphäre nicht gezündet werden kann.

Entsprechende Spalte können beispielsweise zwischen Teilen des Gehäuses vorgesehen sein, die miteinander verbunden sind, wobei sich ein solcher Spalt vom Gehäuseinneren zur umgebenden Atmosphäre erstreckt.

Zur einfachen Befestigung von den Endabdeckplatten können Halteflansche an beiden Längsenden von der Außenseite des Leuchtengehäuses abstehen, durch welche Halteflansche Befestigungsschrauben zur lösbaren Befestigung der gegenüberliegenden Endabdeckplatten hindurchführbar sind.

Erfindungsgemäß kann die Lichtquelle der Leuchte an einem separaten Träger im Gehäuseinneren angeordnet sein, wobei allerdings bevorzugt eine Anordnung auf der Innenseite des Leuchtengehäuses vorgesehen sein kann.

Um die Leuchte beispielsweise nicht direkt auf der gekrümmten Innenseite eines Leuchtengehäuses anzuordnen, kann die Innenseite des Leuchtengehäuses zumindest einen ins Gehäuseinnere vorstehenden Lagerflansch aufweisen, der zur lösbaren Befestigung der Lichtquelle vorgesehen ist.

Um die Lichtquelle gegebenenfalls nahe benachbart zur Lichtaustrittsöffnung anordnen zu können, kann sich ein solcher Lagerflansch entlang der Lichtaustrittsöffnung erstrecken.

Um eine entsprechende Zündschutzart für die explosionsgeschützte Leuchte realisieren zu können, kann eine Verbindung zwischen Abdeckplatte und Auflegeflansch insbesondere in der Zündschutzart Ex-d ausgebildet sein.

Es ist allerdings ebenfalls möglich, dass an dieser Stelle direkt ein Verkleben der Teile miteinander stattfindet, wobei, siehe die obigen Ausführungen, wobei in diesem Zusammenhang kein entsprechender Spalt zwischen den Teilen gebildet ist.

Um den Abdeckplattenhalter in einfacher Weise am Leuchtengehäuse befestigen zu können, kann der Abdeckplattenhalter einen von dem Auflegeflansch nach außen weisenden Anlageflansch aufweisen, der insbesondere von unten am Lagerflansch unter Bildung einer Verbindung insbesondere der Zündschutzart Ex-d anliegt.

Um die Abdeckplatte in einfacher Weise am Abdeckplattenhalter sowohl zu orientieren als auch leicht anordnen zu können, kann zwischen Anlageflansch und Auflegeflansch eine Trennrippe vom Abdeckplattenhalter ins Gehäuseinnere vorstehen. Diese Trennrippe umgibt die Abdeckplatte und definiert gleichzeitig eine entsprechende Vertiefung, in die die Abdeckplatte hineinlegbar und durch diese orientierbar ist.

Bei dem vorangehenden Ausführungsbeispiel erstrecken sich Auflegeflansch und Anlageflansch in dieselbe Richtung und verlaufen im Wesentlichen horizontal. Es ist allerdings ebenfalls denkbar, dass von seitlichen Enden des Auflegeflansches ein Einsteckflansch in Richtung Gehäuseinneres vorsteht, der mit der Innenseite des Leuchtengehäuses verbindbar ist, wobei diese Verbindung insbesondere in der Zündschutzart Ex-d ausgebildet sein kann.

Ist das Gehäuse im Wesentlichen halbkugelförmig, kann ein solcher Einsteckflansch als Einschraubring ausgebildet sein, wobei eine entsprechende Verschraubung zwischen der Innenseite des Leuchtengehäuses und einer Außenseite des Einschraubrings durch insbesondere ein Ex-d-Gewinde erfolgen kann.

Bei einem halbkugelförmigen Gehäuse erweist es sich gegebenenfalls weiterhin als vorteilhaft, wenn die Leiterplatte mit LEDs als Leiterplattenring ausgebildet ist. Der Leiterplattenring wird dann entsprechend zu seinem Durchmesser im halbkugelförmigen Leuchtengehäuse angeordnet, sodass beispielsweise die Außenseite des Leiterplattenrings an der Innenseite des Leuchtengehäuses anliegt.

Es ist allerdings ebenfalls denkbar, dass der Leiterplattenring am Einschraubring gelagert ist.

Eine Möglichkeit zu einer solchen Lagerung kann gegebenenfalls darin gesehen werden, wenn der Leiterplattenring auf einem oberen Ende des Einschraubringes aufliegt. Dort wird er entsprechend befestigt, um seine Position festzulegen.

In diesem Zusammenhang ist es weiterhin möglich, dass der Leiterplattenring zwischen oberem Ende des Einschraubringes und einem auf der Innenseite des Leuchtengehäuses gebildeten Stufenabsatz bei im Leuchtengehäuse eingeschraubtem Einschraubring geklemmt ist. D. h., der Leiterplattenring wird auf dem oberen Ende des Einschraubrings abgelegt und dieser in das Leuchtengehäuse eingeschraubt, wobei in seiner eingeschraubten Stellung eine Klemmung des Leiterplattenrings zwischen oberem Ende des Einschraubrings und dem entsprechenden Stufenabsatz auf der Innenseite des Leuchtengehäuses erfolgt.

Es wurde vorangehend bereits eine Kühleinrichtung beschrieben, die auf der Außenseite des Leuchtengehäuses durch eine Anzahl von Kühlrippen oder dergleichen gebildet ist. Es ist ebenfalls denkbar, dass die Kühleinrichtung direkt durch die Außenseite des Leuchtengehäuses und gegebenenfalls auch durch den Abdeckplattenhalter gebildet ist, ohne dass auf diesem beispielsweise Kühlrippen oder dergleichen gebildet sind.

Im Folgenden werden vorteilhafte Ausführungsbeispiele der Erfindung anhand der in der Zeichnung beigefügten Figuren näher erläutert.

Es zeigen:
- Figur 1: eine perspektivische Ansicht von schräg unten eines ersten Ausführungsbeispiels einer erfindungsgemäßen Leuchte;
- Figur 2: einen Vertikalschnitt durch die Leuchte nach Figur 1;
- Figur 3: eine perspektivische Ansicht von schräg unten auf ein zweites Ausführungsbeispiel einer erfindungsgemäßen Leuchte, und
- Figur 4: einen Vertikalschnitt durch die Leuchte nach Figur 3.

Figur 1 zeigt eine perspektivische Ansicht von schräg unten auf ein erstes Ausführungsbeispiel einer erfindungsgemäßen Leuchte 1. Diese ist im Wesentlichen halbzylinderförmig mit einem entsprechenden Halbzylindermantel 9 als Teil des Leuchtengehäuses 2 ausgebildet. Auf der gekrümmten Außenseite 15 des Leuchtengehäuses 2 ist eine Kühleinrichtung 6 in Form einer Anzahl von Kühlrippen 16 angeordnet. Diese Kühleinrichtung 6 ist einteilig mit dem Leuchtengehäuse 2 ausgebildet. Die entsprechenden Kühlrippen 16 erstrecken sich über die gesamte Länge des Leuchtengehäuses 2, siehe Länge 18, und weisen neben derselben Länge auch dieselbe Höhe 17 auf, siehe Figur 2.

Die entsprechenden Kühlrippen 16 sind im Wesentlichen gleich beabstandet zueinander angeordnet, wobei zwischen den Kühlrippen andere Einrichtungen von der Außenseite 15 des Leuchtengehäuses 2 abstehen können. Solche Einrichtungen sind beispielsweise Halteflansche 22, die an Längsenden 19 und 20 des Leuchtengehäuses 2 nach außen vorstehen. Die Halteflansche 22 dienen zur Aufnahme und Lagerung von Befestigungsschrauben 23. Diese dienen zur Befestigung von entsprechenden Öffnungen an den Längsenden 19, 20 des Leuchtengehäuses 2 abdeckenden Endabdeckplatten 21. Diese weisen im Wesentlichen eine halbkreisförmige Form auf.

An einer höchsten Stelle des Leuchtengehäuses 2, siehe auch Figur 2, ist außerdem zwischen zwei benachbarten Kühlrippen ein Befestigungsmittel 41 angeordnet, mittels dem das Leuchtengehäuse in entsprechender Einbauposition befestigbar ist.

Auf einer Unterseite des Leuchtengehäuses 2 ist eine Lichtaustrittsöffnung 5 angeordnet, die in Figur 1 teilweise durch einen Abdeckplattenhalter 25 abgedeckt ist. Dieser weist eine Halteröffnung 26 auf, die einen Teil der Lichtaustrittsöffnung 5 freilässt. In der Halteröffnung 26 ist eine Abdeckplatte 11 sichtbar, die mittels des Abdeckplattenhalters 25 am Leuchtengehäuse 2 in explosionsgeschützter Weise gehalten ist.

Figur 2 stellt einen Vertikalschnitt durch die Leuchte 1 nach Figur 1 dar.

Die entsprechende Kühleinrichtung 6 weist bei dem dargestellten Ausführungsbeispiel sechs Kühlrippen 16 von derselben Höhe 17 und derselben Länge 18 auf. Diese erstrecken sich direkt von der Außenseite 15 des Leuchtengehäuses 2 nach außen. Auf einer Innenseite 7 des Leuchtengehäuses 2 ist eine Reflektionseinrichtung 4 ausgebildet. Diese kann auch durch eine Beschichtung 8 gebildet sein, die direkt auf der Innenseite 7 des Leuchtengehäuses 2 aufgebracht ist.

Die Reflektionseinrichtung 4 kann auf der gesamten Innenseite zumindest im Bereich des entsprechenden Halbzylindermantels 9 aufgetragen sein. Es ist aber ebenfalls möglich, dass die Reflektionseinrichtung 4 nur an Stellen der Innenseite angeordnet ist, die zur Reflektion von einer Lichtquelle 3 abgegebenem Licht in Richtung Lichtaustrittsöffnung 5 erforderlich ist. Im dargestellten Ausführungsbeispiel sind beidseitig zur Lichtaustrittsöffnung 5 Lichtquellen 3 angeordnet. Jede der Lichtquellen weist eine Leiterplatte 13 beziehungsweise 14 mit einer Mehrzahl von auf dieser angeordneten LEDs 12 auf. Die entsprechende Leiterplatte mit LEDs kann sich über die gesamte Länge des Leuchtengehäuses 2 erstrecken.

In Figur 2 sind zumindest einige Lichtstrahlen 39 dargestellt, die von den entsprechenden LEDs 12 austreten und mittels der Reflektionseinrichtung 4 in Richtung Lichtaustrittsöffnung 5 reflektiert werden.

Die entsprechenden Lichtquellen 3 sind auf Lagerflanschen 24 angeordnet, die als Teil des Leuchtengehäuses 2 an unteren Enden des Halbzylindermantels 9 aufeinander zuweisend und die Lichtaustrittsöffnung 4 begrenzend angeordnet sind. Die entsprechenden Lagerflansche 24 erstrecken sich ebenfalls im Wesentlichen über die gesamte Länge des Leuchtengehäuses 2.

Die Lagerflansche 24 bilden Längsränder der Lichtaustrittsöffnung 5, wobei in die Lichtaustrittsöffnung der Abdeckplattenhalter 25 mit ins Gehäuseinnere 38 vorstehenden Trennrippen 29 eingesetzt ist. Diese Trennrippen 29 erstrecken sich im Wesentlichen vertikal relativ zu einem Auflegeflansch 27 und einem Anlageflansch 28. Der Auflegeflansch 27 begrenzt beidseitig die Halteröffnung 26 und auf den Auflegeflansch 27 ist vom Gehäuseinneren 38 her die Abdeckplatte 11 aufgelegt. Weiterhin ist zwischen den Trennrippen 29 und seitlichen Rändern der Abdeckplatte 11 eine Abdichtung 30 angeordnet.

Eine entsprechende Verbindung zwischen Auflegeflansch 27 und Abdeckplatte 11 erfolgt zur Bereitstellung eines entsprechenden Explosionsschutzes in der Zündschutzart Ex-d. Eine entsprechende Verbindung in dieser Zündschutzart ist auch zwischen Anlageflansch 28 und Lagerflansch 24 ausgebildet. Zumindest zur Verbindung zwischen Auflegeflansch 27 und Abdeckplatte 11 ist es ebenfalls möglich, dass dort ein Verkleben stattfindet. In diesem Fall wäre der Abdeckplattenhalter 25 zusammen mit Abdeckplatte 11 und Abdichtung 30 ein separat handhabbares Teil, das insgesamt am Leuchtengehäuse 2 durch entsprechende Verbindung zwischen Anlageflansch 28 und Lagerflansch 24 anbringbar ist.

Zur Verbesserung der Kühlung, insbesondere der entsprechenden Lichtquellen 3, ist in der Regel die Leiterplatte 13, 14 in direktem Kontakt mit dem Lagerflansch 24. Es ist allerdings auch denkbar, dass eine Wärmeübertragungsschicht zwischen beiden ausgebildet ist, wie beispielsweise eine Wärmeleitpaste oder dergleichen.

Über die Leiterplatte kann eine erste Wärmeableitung von den LEDs 12 erfolgen. Hierzu gibt es eine Reihe von Möglichkeiten. Es können bspw. spezielle Leiterplattenbauformen verwendet werden, die eine besonders gute Wärmeleitfähigkeit besitzen, wie Leiterplatten mit einem Metallkern. Die Wärme der LEDs kann bspw. an den Metallkern über eine Kupfer-Durchkontaktierung weitergeleitet werden. Von dem Metallkern kann dann direkt die Wärme an das Leuchtengehäuse weitergegeben werden. Die Wärmeleitfähigkeit kann in diesem Zusammenhang durch Wärmeleitpaste oder dergleichen verbessert werden. Außerdem ist in diesem Zusammenhang von Vorteil, wenn ein entsprechender Wärmeübergang durch eine Montage der Leiterplatte ohne Unebenheiten und Rauhigkeiten der zu verbindenden Oberflächen verbessert wird.

An dieser Stelle sei nochmals darauf hingewiesen, dass Ex-d oder druckfeste Kapselung eine Zündschutzart ist, bei der die Teile, die eine explosionsfähige Atmosphäre zünden können, in einem Gehäuse angeordnet sind, siehe beispielsweise Figuren 1 und 3. Dieses Gehäuse hält einen inneren Druck aus, der bei einer Explosion eines explosionsfähigen Gemisches im Inneren des Gehäuses auftreten könnte. Das Gehäuse ist mit entsprechenden Spalten versehen, siehe beispielsweise einen entsprechenden Spalt zwischen Lagerflansch 24 und Anlageflansch 28. Ein entsprechender Spalt kann ebenfalls zwischen Abdeckplatte 11 und Auflegeflansch 27 gebildet sein, wobei hier allerdings auch ein Verkleben eine Verbindungsmöglichkeit ist.

Figur 3 zeigt eine perspektivische Ansicht von schräg unten auf ein zweites Ausführungsbeispiel einer erfindungsgemäßen Leuchte 1. Diese weist eine Halbkugelform mit entsprechendem Halbkugelmantel 10 als Teil des Leuchtengehäuses 2 auf. In einem unteren Endabschnitt 40 ist der Durchmesser des Halbkugelmantels 10 etwas vergrößert, um dort den entsprechenden Abdeckplattenhalter 25 anordnen zu können, siehe auch Figur 4.

Seitlich steht vom Leuchtengehäuse 2 eine Leitungsdurchführungseinrichtung 42 ab, durch die eine entsprechende elektrische Versorgungsleitung ins Gehäuseinnere 38 in explosionsgeschützter Weise hereinführbar ist.

Ähnlich wie beim Leuchtengehäuse 2 nach Figur 2 ist am oberen Ende des Leuchtengehäuses 2 nach Figur 4 ein Befestigungsmittel 41 ausgebildet. Auch bei dem Leuchtengehäuse 2 nach Figuren 3 und 4 ist die Kühleinrichtung 6 durch das Leuchtengehäuse 2 gebildet, wobei hier allerdings die Außenseite 15 des Leuchtengehäuses 2 die entsprechende Kühleinrichtung 6 direkt bildet.

Analog zu dem ersten Ausführungsbeispiel ist die Reflektionseinrichtung 4 auf einer Innenseite 7 des Leuchtengehäuses 2 ausgebildet.

Zwischen dem unteren Endabschnitt 40 und dem übrigen Teil des Leuchtengehäuses 2 ist ein Stufenabsatz 37 ausgebildet, siehe auch Figur 4, der zusammen mit einem oberen Ende 36 eines Einsteckflansches 32 des Abdeckplattenhalters 25 zum Einklemmen einer entsprechenden Leiterplatte 13, 14 mit LEDs 12 als Lichtquelle 3 dient.

Aufgrund der spezifischen Form des Leuchtengehäuses 2 bei dem zweiten Ausführungsbeispiel ist die Leiterplatte 13, 14 als insgesamt umlaufender Leiterplattenring 35 ausgebildet. Dieser wird an seinem äußeren Rand in der vorangehend beschriebenen Weise geklemmt.

Entlang des Leiterplattenrings 30 sind entsprechende LEDs 12 angeordnet und eine entsprechende Öffnung im Leiterplattenring 35 ist der Lichtaustrittsöffnung 5 zugeordnet. Diese ist vom unteren Endabschnitt 40 umrandet.

Zur Anordnung einer entsprechenden Abdeckplatte 11 im Bereich der Lichtaustrittsöffnung 5 wird auch beim zweiten Ausführungsbeispiel ein Abdeckplattenhalter 25 eingesetzt. Dieser weist analog zum ersten Ausführungsbeispiel einen radial nach innen abstehenden Auflegeflansch 27 auf, auf den von oben, d. h. vom Gehäuseinneren 38 her, die Abdeckplatte 11 auflegbar ist. Analog zur Trennrippe 29 nach erstem Ausführungsbeispiel weist der Abdeckplattenhalter 25 an seitlichen äußeren Enden 31 des Auflegeflansches 27 den in das Gehäuseinnere 38 weisenden Einsteckflansch 32 auf. Zwischen diesem und der Abdeckplatte 11 ist eine Abdichtung 30 angeordnet. Außerdem kann zusätzlich ein Befestigungsring 43 vorgesehen sein, durch den die Abdeckplatte 1 in Richtung Auflegeflansch 27 gedrückt und in Anlage mit dem Auflegeflansch 27 gehalten ist.

Der Einsteckflansch 32 ist in vorteilhafter Weise als Einschraubring 33 ausgebildet, wobei zwischen diesem und insbesondere seiner Außenseite und einer Innenseite des unteren Endabschnitts 40 ein Ex-d-Gewinde 34 ausgebildet ist. Dieses dient zum einfachen Einschrauben des Einschraubrings 33 in den unteren Endabschnitt 40 des Leuchtengehäuses 2 und gleichzeitig zur Realisierung einer Verbindung mit entsprechender Explosionsschutzart.

Die entsprechende Einschraubtiefe des Einschraubrings 33 kann durch an dessen unteren Ende nach außen vorstehenden Randflansch 44 bestimmt sein, der an eine Einschraubposition des Leiterplattenrings 35, siehe Figur 4, im Wesentlichen von unten am unteren Endabschnitt 40 anliegt.

Es wurde bereits darauf hingewiesen, dass zwischen dem oberen Ende 36 des Leiterplattenrings 35 und dem Stufenabsatz 37 ein äußerer Rand des Leiterplattenrings 35 eingeklemmt ist, wodurch der Leiterplattenring 35 in seiner Position fixiert ist.

Eine Verbindung zwischen Abdeckplatte 11 und Auflegeflansch 27 kann bei einem zweiten Ausführungsbeispiel beispielsweise durch Verkleben hergestellt sein.

Bei der erfindungsgemäßen Leuchte erfolgt eine einfache und integrierte Anordnung von Reflektionseinrichtung und Kühleinrichtung. Die Reflektionseinrichtung 4 ist jeweils direkt durch eine entsprechende Innenseite 7 des Leuchtengehäuses 2 realisiert, wobei zusätzlich eine Beschichtung 8 auf der Innenseite aufgetragen sein kann. Die Kühleinrichtung 6 wird direkt und einteilig durch die Außenseite 15 des Leuchtengehäuses 2 gebildet, wobei zur Verstärkung der Kühlwirkung die Außenseite entsprechende Kühlrippen aufweisen kann.

Weiterhin erfolgt erfindungsgemäß eine entsprechende Ausführung der Leuchte in explosionsgeschützter Weise, wozu insbesondere ein entsprechender Abdeckplattenhalter 25 vorgesehen ist, zwischen welchem und insbesondere der Abdeckplatte eine entsprechende explosionsgeschützte Verbindung realisiert ist. Dies kann durch einen entsprechenden Spalt oder auch durch eine Klebeverbindung erfolgen. Die entsprechende Explosionsschutzart wird außerdem dadurch realisiert, dass beispielsweise ein entsprechender Befestigungsring 43, siehe Figur 4, zusätzlich verwendet wird.

Zusätzliche Befestigungselemente, wie Schrauben oder dergleichen, sind ebenfalls möglich, um beispielsweise bei dem Ausführungsbeispiel nach Figur 2 den Abdeckplattenhalter 25 am Leuchtengehäuse 2 zu befestigen.

Weiterhin sei darauf verwiesen, dass der Abdeckplattenhalter 25 zusätzlich zur Kühlung durch das Leuchtengehäuse 2 eine weitere Kühlfunktion übernehmen kann, sodass insbesondere eine Ableitung von Wärme direkt von der Leiterplatte über den Abdeckplattenhalter 25 nach außen erfolgen kann. Die entsprechenden Kühlelemente sind aus passenden Materialien gebildet, wie beispielsweise Metalle, wärmeleitende Kunststoffmaterialien, Keramiken oder dergleichen.

Es sei weiterhin darauf verwiesen, dass beispielsweise bei dem ersten Ausführungsbeispiel nach Figuren 1 und 2 die Anordnung der entsprechenden Lichtquelle direkt über das Leuchtengehäuse 2 erfolgt. Bei dem zweiten Ausführungsbeispiel nach Figuren 3 und 4 erfolgt die Anordnung und Fixierung nicht nur über das Leuchtengehäuse, sondern in Kombination mit dem Einschraubring 33 als Teil des Abdeckplattenhalters 25.

## Patentansprüche

1. Explosionsgeschützte Leuchte (1) mit einem Leuchtengehäuse (2), zumindest einer in dem Leuchtengehäuse (2) angeordneten Lichtquelle (3), einer der Lichtquelle (3) zugeordneten Reflektionseinrichtung (4) zur Umlenkung von von der Lichtequelle (3) abgegebenem Licht in Richtung einer Lichtaustrittsöffnung (5) des Leuchtengehäuses (2) und einer der Lichtquelle (3) und/oder dem Leuchtengehäuse (2) zugeordneten Kühleinrichtung (6), wobei die Kühleinrichtung (6) einteilig mit dem Leuchtengehäuse (2) ausgebildet ist, **dadurch gekennzeichnet, dass** eine Innenseite (7) des Leuchtengehäuses (2) zumindest stellenweise als Reflektionseinrichtung (4) ausgebildet ist, wobei die Lichtaustrittsöffnung (5) durch eine transluzente oder transparente Abdeckplatte (11) bedeckt ist, ein Abdeckplattenhalter (25) der Lichtaustrittsöffnung (5) zugeordnet ist, durch welchen die Abdeckplatte (11) relativ zum Leuchtengehäuse (2) insbesondere in der Zündschutzart Ex-d befestigbar ist und der Abdeckplattenhalter (25) einen eine Halteröffnung (26) umgebenden Auflegeflansch (27) aufweist, auf den die Abdeckplatte (11) auflegbar ist.

2. Explosionsgeschützte Leuchte (1) nach Anspruch 1, **dadurch gekennzeichnet, dass** die Reflektionseinrichtung (4) als Beschichtung (8) der Innenseite (7) ausgebildet ist.

3. Explosionsgeschützte Leuchte (1) nach Anspruch 1 oder 2, **dadurch gekennzeichnet, dass** das Leuchtengehäuse (2) im Wesentlichen halbzylinderförmig oder halbkugelförmig ausgebildet ist, wobei entlang des gekrümmten Halbzylinder-/Kugelmantels (10) auf dessen Innenseite (7) die Reflektionseinrichtung (4) ausgebildet ist.

4. Explosionsgeschützte Leuchte (1) nach einem der vorangehenden Ansprüche, **dadurch gekennzeichnet, dass** die Lichtquelle (3) aus einer Mehrzahl auf einer Leiterplatte (13, 14) angeordneter LEDs (12) gebildet ist.

5. Explosionsgeschützte Leuchte (1) nach einem der vorangehenden Ansprüche, **dadurch gekennzeichnet, dass** die Kühleinrichtung (6) auf einer Außenseite (15) des Leuchtengehäuses (2) ausgebildet ist, und die Kühleinrichtung insbesondere eine Anzahl von der Außenseite (15) des Leuchtengehäuses (2) nach außen abstehender Kühlrippen (16) aufweist.

6. Explosionsgeschützte Leuchte (1) nach Anspruch 5, **dadurch gekennzeichnet, dass** die Kühlrippen (16) dieselbe Höhe (17) und/oder Länge (18) aufweisen.

7. Explosionsgeschützte Leuchte (1) nach einem der vorangehenden Ansprüche, **dadurch gekennzeichnet, dass** Öffnungen an gegenüberliegenden Längsenden (19, 20) des Leuchtengehäuses (2) durch insbesondere lösbar am Leuchtengehäuse befestigte Endabdeckplatten (21) abgedeckt sind, wobei insbesondere Halteflansche (22) an beiden Längsenden (19, 20) von der Außenseite (15) des Leuchtengehäuses abstehen, durch welche Befestigungsschrauben (23) zur lösbaren Befestigung der gegenüberliegenden Endabdeckplatten (21) hindurchführbar sind.

8. Explosionsgeschützte Leuchte (1) nach einem der vorangehenden Ansprüche, **dadurch gekennzeichnet, dass** die Lichtquelle (3) auf der Innenseite (7) des Leuchtengehäuses (2) angeordnet ist.

9. Explosionsgeschützte Leuchte (1) nach einem der vorangehenden Ansprüche, **dadurch gekennzeichnet, dass** die Innenseite (7) des Leuchtengehäuses (2) einen ins Gehäuseinnere (38) vorstehenden Lagerflansch (24) zur lösbaren Befestigung der Lichtquelle (3) aufweist, wobei der Lagerflansch (24) sich insbesondere entlang der Lichtaustrittsöffnung (5) erstreckt.

10. Explosionsgeschützte Leuchte (1) nach einem der vorangehenden Ansprüche, **dadurch gekennzeichnet, dass** die Verbindung zwischen **Abdeckplatte (11) und** Auflegeflansch (27) in der Zündschutzart Ex-d ausgeführt ist.

11. Explosionsgeschützte Leuchte (1) nach einem der vorangehenden Ansprüche, **dadurch gekennzeichnet, dass** die Verbindung zwischen Abdeckplatte (11) und Auflegeflansch (27) durch Verkleben gebildet ist.

12. Explosionsgeschützte Leuchte (1) nach einem der vorangehenden Ansprüche, **dadurch gekennzeichnet, dass** der Abdeckplattenhalter (25) einen vom Auflegeflansch (27) nach außen weisenden Anlageflansch (28) aufweist, der von unten am Lagerflansch (24) unter Bildung einer Verbindung insbesondere der Zündschutzart Ex-d anliegt.

13. Explosionsgeschützte Leuchte (1) nach einem der vorangehenden Ansprüche, **dadurch gekennzeichnet, dass** zwischen Auflegeflansch (27) und Anlageflansch (28) eine Trennrippe (29) von dem Abdeckplattenhalter (25) ins Gehäuseinnere (38) vorsteht, wobei insbesondere zwischen Trennrippe (29) und Abdeckplatte (11) eine Abdichtung (30) angeordnet ist.

14. Explosionsgeschützte Leuchte (1) nach einem der vorangehenden Ansprüche, **dadurch gekennzeichnet, dass** von einem seitlichen Ende (31) des Auflegeflansches (27) ein Einsteckflansch (32) in Richtung Gehäuseinneres (38) vorsteht, der mit der Innenseite (7) des Leuchtengehäuses (2) verbindbar ist, wobei die Verbindung insbesondere in der Zündschutzart Ex-d ausgebildet ist.

15. Explosionsgeschützte Leuchte (1) nach Anspruch 14, **dadurch gekennzeichnet, dass** bei einem im Wesentlichen halbkugelförmigen Leuchtengehäuse (2) der Einsteckflansch (32) als Einschraubring (33) ausgebildet ist, wobei eine Verschraubung zwischen der Innenseite (7) des Leuchtengehäuses (2) und einer Außenseite des Einschraubrings (33) durch ein insbesondere Ex-d-Gewinde erfolgt.

16. Explosionsgeschützte Leuchte (1) nach Ansprüchen 4 und 15, **dadurch gekennzeichnet, dass** die Leiterplatte (13, 14) mit LEDs (12) als Leiterplattenring (35) ausgebildet ist, wobei der Leiterplattenring (35) insbesondere am Einschraubring (33) gelagert ist und vorzugsweise auf einem oberen Ende (36) des Einschraubrings (33) aufliegt.

17. Explosionsgeschützte Leuchte (1) nach Anspruch 16, **dadurch gekennzeichnet, dass** der Leiterplattenring (35) zwischen oberem Ende (36) des Einschraubringes (33) und einem auf der Innenseite (7) des Leuchtengehäuses (2) gebildeten Stufenabsatz (37) bei im Leuchtengehäuse (2) eingeschraubtem Einschraubring (33) geklemmt ist.

18. Explosionsgeschützte Leuchte (1) nach einem der vorangehenden Ansprüche, **dadurch gekennzeichnet, dass** die Kühleinrichtung (6) durch die Außenseite (15) des Leuchtengehäuses (2) gebildet ist.

## Claims

1. Explosion-protected lamp (1) with a lamp housing (2), at least one light source (3) arranged in the lamp housing (2), a reflection device (4) assigned to the light source (3) for deflecting light emitted by the light source (3) in the direction of a light outlet opening (5) of the lamp housing (2) and a cooling device (6) assigned to the light source (3) and/or the lamp housing (2), wherein the cooling device (6) is designed integrally with the lamp housing (2), **characterised in that** an inner side (7) of the lamp housing (2) is formed at least at points as a reflection device (4), wherein the light outlet opening (5) is covered by a translucent or transparent cover plate (11), a cover plate holder (25) is assigned to the light outlet opening (5) through which the cover plate (11) can be fastened relative to the lamp housing (2), in particular in the Ex-d type of ignition protection and the cover plate holder (25) has a loading flange (27) surrounding the holder opening (26) on which the cover plate (11) can be placed.

2. Explosion-protected lamp (1) according to claim 1, **characterised in that** the reflection device (4) is formed as a coating (8) of the inner side (7).

3. Explosion-protected lamp (1) according to claim 1 or 2, **characterised in that** the lamp housing (2) is formed substantially semi-cylindrically or semi-spherically, wherein the reflection device (4) is formed along the curved semi-cylinder / -spherical shell (10) on its inner side (7).

4. Explosion-protected lamp (1) according to any one of the preceding claims, **characterised in that** the light source (3) is formed from a plurality of LEDs (12) arranged on a circuit board (13, 14).

5. Explosion-protected lamp (1) according to any one of the preceding claims, **characterised in that** the cooling device (6) is formed on an outer side (15) of the lamp housing (2) and the cooling device in particular has a number of cooling ribs (16) protruding outwards from the outer side (15) of the lamp housing (2).

6. Explosion-protected lamp (1) according to claim 5, **characterised in that** the cooling ribs (16) have the same height (17) and/or length (18).

7. Explosion-protected lamp (1) according to any one of the preceding claims, **characterised in that** openings at opposing longitudinal ends (19, 20) of the lamp housing (2) are covered by end cover plates (21) that are fastened, in particular detachably on the lamp housing, wherein retaining flanges (22) in particular protrude at both longitudinal ends (19, 20) from the outer side (15) of the lamp housing through which fastening screws (23) are guided to detachably fasten the opposing end cover plates (21).

8. Explosion-protected lamp (1) according to any one of the preceding claims, **characterised in that** the light source (3) is arranged on the inner side (7) of the lamp housing (2).

9. Explosion-protected lamp (1) according to any one of the preceding claims, **characterised in that** the inner side (7) of the lamp housing (2) has a bearing flange (24) protruding into the housing interior (38) to detachably fasten the light source (3), wherein the bearing flange (24) in particular extends along the light outlet opening (5).

10. Explosion-protected lamp (1) according to any one of the preceding claims, **characterised in that** the connection between **cover plate (11) and** loading flange (27) is formed in the Ex-d type of ignition protection.

11. Explosion-protected lamp (1) according to any one of the preceding claims, **characterised in that** the connection between cover plate (11) and loading flange (27) is formed by adhesion.

12. Explosion-protected lamp (1) according to any one of the preceding claims, **characterised in that** the cover plate holder (25) has an abutment flange (28) pointing outwards from loading flange (27), said abutment flange abutting below on the bearing flange (24) with the formation of a connection in particular in the Ex-d type of ignition protection.

13. Explosion-protected lamp (1) according to any one of the preceding claims, **characterised in that** a separation rib (29) protrudes from the cover plate holder (25) into the housing interior (38) between loading flange (27) and abutment flange (28), wherein a seal (30) is in particular arranged between separation rib (29) and cover plate (11).

14. Explosion-protected lamp (1) according to any one of the preceding claims, **characterised in that** an insert flange (32) protrudes from a lateral end (31) of the loading flange (27) in the direction of the housing interior (38), which can be connected to the inner side (7) of the lamp housing (2), wherein the connection is in particular formed in the Ex-d type of ignition protection.

15. Explosion-protected lamp (1) according to claim 14, **characterised in that** the insert flange (32) is formed as a retaining ring (33) in the case of a substantially semispherical lamp housing (2), wherein a screw connection between the inner side (7) of the lamp housing (2) and an outer side of the retaining ring (33) is carried out by an, in particular, Ex-d thread.

16. Explosion-protected lamp (1) according to claims 4 and 15, **characterised in that** the circuit board (13, 14) with LEDs (12) is formed as a circuit board ring (35), wherein the circuit board ring (35) is in particular mounted on the retaining ring (33) and preferably rests on an upper end (36) of the retaining ring (33).

17. Explosion-protected lamp (1) according to claim 16, **characterised in that** the circuit board ring (35) is clamped between upper end (36) of the retaining ring (33) and a stepped shoulder (37) formed on the inner side (7) of the lamp housing (2) in the case of a retaining ring (33) screwed in the lamp housing (2).

18. Explosion-protected lamp (1) according to any one of the preceding claims, **characterised in that** the cooling device (6) is formed by the outer side (15) of the lamp housing (2).

## Revendications

1. Luminaire antidéflagrant (1) avec un boîtier de luminaire (2), au moins une source lumineuse (3) agencée dans le boîtier de luminaire (2), un dispositif réflecteur (4) associé à la source lumineuse (3) pour le renvoi de lumière émise par la source lumineuse (3) en direction d'une ouverture de sortie de lumière (5) du boîtier de luminaire (2) et un dispositif de refroidissement (6) associé à la source lumineuse (3) et/ou au boîtier de luminaire (2), dans lequel le dispositif de refroidissement (6) est réalisé d'un seul tenant avec le boîtier de luminaire (2),
**caractérisé en ce qu'**une face intérieure (7) du boîtier de luminaire (2) est réalisée au moins par endroits comme dispositif réflecteur (4), dans lequel l'ouverture de sortie de lumière (5) est recouverte par une plaque de recouvrement (11) translucide ou transparente, un support de plaque de recouvrement (25) est associé à l'ouverture de sortie de lumière (5), par lequel la plaque de recouvrement (11) peut être fixée par rapport au boîtier de luminaire (2) en particulier dans le type de protection Ex-d et le support de plaque de recouvrement (25) présente une bride de pose (27) entourant une ouverture de support (26), sur laquelle la plaque de recouvrement (11) peut être posée.

2. Luminaire antidéflagrant (1) selon la revendication 1, **caractérisé en ce que** le dispositif réflecteur (4) est réalisé comme revêtement (8) de la face intérieure (7).

3. Luminaire antidéflagrant (1) selon la revendication 1 ou 2, **caractérisé en ce que** le boîtier de luminaire (2) est réalisé sensiblement en forme de demi-cylindre ou d'hémisphère, dans lequel le long de l'enveloppe de demi-cylindre/sphère courbée (10) le dispositif réflecteur (4) est réalisé sur sa face intérieure (7).

4. Luminaire antidéflagrant (1) selon l'une quelconque des revendications précédentes, **caractérisé en ce que** la source lumineuse (3) est formée d'une pluralité de LED (12) agencées sur une carte de circuit imprimé (13, 14).

5. Luminaire antidéflagrant (1) selon l'une quelconque des revendications précédentes, **caractérisé en ce que** le dispositif de refroidissement (6) est réalisé sur une face extérieure (15) du boîtier de luminaire (2), et le dispositif de refroidissement présente en particulier un nombre de nervures de refroidissement (16) dépassant vers l'extérieur de la face extérieure (15) du boîtier de luminaire (2).

6. Luminaire antidéflagrant (1) selon la revendication 5, **caractérisé en ce que** les nervures de refroidissement (16) présentent la même hauteur (17) et/ou longueur (18).

7. Luminaire antidéflagrant (1) selon l'une quelconque des revendications précédentes, **caractérisé en ce que** des ouvertures sont recouvertes sur des extrémités longitudinales (19, 20) opposées du boîtier de luminaire (2) par des plaques de recouvrement d'extrémité (21) fixées en particulier amovibles sur le boîtier de luminaire, dans lequel en particulier des brides de retenue (22) dépassent aux deux extrémités longitudinales (19, 20) de la face extérieure (15) du boîtier de luminaire, par lesquelles des vis de fixation (23) peuvent être passées pour la fixation amovible des plaques de recouvrement d'extrémité (21) opposées.

8. Luminaire antidéflagrant (1) selon l'une quelconque des revendications précédentes, **caractérisé en ce que** la source lumineuse (3) est agencée sur la face intérieure (7) du boîtier de luminaire (2).

9. Luminaire antidéflagrant (1) selon l'une quelconque des revendications précédentes, **caractérisé en ce que** la face intérieure (7) du boîtier de luminaire (2) présente une bride de palier (24) faisant saillie à l'intérieur du boîtier (38) pour la fixation amovible de la source lumineuse (3), dans lequel la bride de palier (24) s'étend en particulier le long de l'ouverture de sortie de lumière (5).

10. Luminaire antidéflagrant (1) selon l'une quelconque des revendications précédentes, **caractérisé en ce que** la liaison entre **plaque de recouvrement (11) et** bride de pose (27) est exécutée dans le type de protection Ex-d.

11. Luminaire antidéflagrant (1) selon l'une quelconque des revendications précédentes, **caractérisé en ce que** la liaison entre la plaque de recouvrement (11) et la bride de pose (27) est formée par collage.

12. Luminaire antidéflagrant (1) selon l'une quelconque des revendications précédentes, **caractérisé en ce que** le support de plaque de recouvrement (25) présente une bride d'appui (28) tournée vers l'extérieur de la bride de pose (27), qui repose par le bas sur la bride de palier (24) en formant une liaison en particulier du type de protection Ex-d.

13. Luminaire antidéflagrant (1) selon l'une quelconque des revendications précédentes, **caractérisé en ce qu'**une nervure de séparation (29) fait saillie du support de plaque de recouvrement (25) à l'intérieur du boîtier (38) entre la bride de pose (27) et la bride d'appui (28), dans lequel en particulier entre la nervure de séparation (29) et la plaque de recouvrement (11) est agencée une garniture d'étanchéité (30).

14. Luminaire antidéflagrant (1) selon l'une quelconque des revendications précédentes, **caractérisé en ce qu'**une bride d'enfichage (32) fait saillie en direction de l'intérieur du boîtier (38) d'une extrémité latérale (31) de la bride de pose (27), laquelle peut être reliée à la face intérieure (7) du boîtier de luminaire (2), dans lequel la liaison est réalisée en particulier dans le type de protection Ex-d.

15. Luminaire antidéflagrant (1) selon la revendication 14, **caractérisé en ce qu'**en cas de boîtier de luminaire (2) sensiblement en forme d'hémisphère la bride d'enfichage (32) est réalisée comme anneau de vissage (33), dans lequel un vissage entre la face intérieure (7) du boîtier de luminaire (2) et une face extérieure de l'anneau de vissage (33) est effectué par un filet Ex-d en particulier.

16. Luminaire antidéflagrant (1) selon les revendications 4 et 15, **caractérisé en ce que** la carte de circuit imprimé (13, 14) avec des LED (12) est réalisée comme anneau de carte de circuit imprimé (35), dans lequel l'anneau de carte de circuit imprimé (35) est logé en particulier sur l'anneau de vissage (33) et de préférence repose sur une extrémité supérieure (36) de l'anneau de vissage (33).

17. Luminaire antidéflagrant (1) selon la revendication 16, **caractérisé en ce que** l'anneau de carte de circuit imprimé (35) est serré entre l'extrémité supérieure (36) de l'anneau de vissage (33) et un épaulement étagé (37) formé sur la face intérieure (7) du boîtier de luminaire (2) en cas d'anneau de vissage (33) vissé dans le boîtier de luminaire (2).

18. Luminaire antidéflagrant (1) selon l'une quelconque des revendications précédentes, **caractérisé en ce que** le dispositif de refroidissement (6) est formé par la face extérieure (15) du boîtier de luminaire (2).
